# FASCICULE DE BREVET EUROPEEN

(11) **EP 3 031 996 B1**
(45) Date de publication et mention de la délivrance du brevet: **14.02.2018**
(21) Numéro de dépôt: 15199234.4
(22) Date de dépôt: 10.12.2015
(51) Int. Cl.: E04D 3/36, E04D 13/16, E04G 23/02, E04G 21/32

(54) **DISPOSITIF POUR LE RECOUVREMENT D'UNE TOITURE OU D'UN BARDAGE ET PROCÉDÉ POUR LA MISE EN OEUVRE DE CE DISPOSITIF**
VORRICHTUNG ZUR DECKUNG EINES DACHS ODER ZUR VERKLEIDUNG, UND VERFAHREN ZUM EINSATZ DIESER VORRICHTUNG
DEVICE FOR COVERING A ROOF OR SIDING AND METHOD FOR IMPLEMENTING SAID DEVICE

(30) Priorité: 10.12.2014 FR 1462201
(43) Date de publication de la demande: 15.06.2016
(73) Titulaire: Cover Innov, 31702 Blagnac (FR)
(72) Inventeur: ARESSY, Alain, 33138 LANTON (FR)
(74) Mandataire: Cabinet Plasseraud

(56) Documents cités:
- CH-A- 416 048
- FR-A- 1 251 122
- FR-A1- 2 341 720
- FR-A1- 2 782 334
- US-A- 5 287 670

## Description

La présente invention concerne un dispositif pour le recouvrement d'une toiture ou d'un bardage et un procédé pour la mise en oeuvre de ce dispositif.

Un tel dispositif est destiné à venir prendre place sur une toiture déjà existante recouverte de plaques nervurées ou ondulées par exemple en fibres-ciment, panneaux sandwich ou encore en tôles métalliques.

L'amiante est un matériau fibreux qui a été très utilisé dans de nombreux domaines et plus particulièrement dans le domaine du bâtiment pour ses qualités en matière d'isolation thermique, phonique et surtout ignifuge. Ainsi, il n'est pas rare de trouver des fibres d'amiante dans les plaques en fibres-ciment fabriquées avant 1997.

La fibre d'amiante est constituée de filaments très fins et très volatiles qui peuvent se déposer dans les poumons et provoquer des maladies parfois très graves. C'est pour ces raisons que la législation concernant la modification ou/et la destruction de toitures comportant des plaques de ce type est très contraignante.

Il existe sur le marché trois grandes familles de procédés :
- Famille 1 : concerne la pose d'une ossature et d'une surtoiture sur des plaques de fibrociment avec percement de l'amiante ciment pour des fixations ou sans percement,
- Famille 2 : concerne la pose d'isolant préformé à une onde de la couverture avec soit percement de l'amiante ciment pour des fixations soit par collage,
- Famille 3 : concerne la pose d'une étanchéité bitumineuse ou PVC sur l'ossature posée sur le fibrociment.

Tous ces systèmes présentent une réponse imparfaite ou incomplète et économiquement onéreuse sur les points suivants :
- percer dans de l'amiante ciment est soumis à une réglementation très contraignante et complexe demandant une mise en oeuvre lourde,
- la circulation sur les couvertures en amiante ciment durant les procédés de réfection demande une mise en sécurité des intervenants sur la toiture et une protection sous ladite toiture,
- pour les systèmes de collage, la préparation du support fibrociment nécessite un nettoyage à l'aide d'un jet haute-pression, ce qui disperse la fibre amiante dans l'air et dans l'eau. Ce type de nettoyage est incompatible avec la réglementation actuelle. De plus, le collage de l'isolant est soumis aux aléas climatiques et à la tenue physique de la plaque, qui risque de casser avec le poids des intervenants.

Ainsi, la plupart des systèmes ont au moins un inconvénient majeur, le poids et/ou la tenue au feu et/ou une mauvaise tenue dans le temps.

La demande internationale WO 01/02665 A1 propose un dispositif pour la fixation et l'accrochage d'une couverture d'isolation et/ou de protection sur le dessus d'une toiture, constituée par la juxtaposition de plaques ondulées, notamment en fibres-ciment ou en un matériau similaire, sans perçage de ces plaques. Le dispositif proposé est constitué d'une pluralité de platines de support, propres à être disposées sur la rive latérale d'au moins une plaque ondulée entre au moins deux ondes successives de celle-ci, chaque platine de support comportant au moins deux fentes parallèles d'emboîtement dans lesquelles est engagée la tranche de la rive de la plaque, des moyens de liaison étant prévus entre la platine et la couverture. Ainsi, une ossature métallique rapportée est créée sur les plaques ondulées ce qui permet d'en améliorer la rigidité. Avec une telle solution, il est nécessaire de se déplacer sur toute la surface de la toiture à couvrir afin de créer dans un premier temps l'ossature rapportée ce qui engendre un risque non négligeable de chutes des ouvriers.

On connait en outre par les documents US 5287670 et FR 2782334 une structure de toit à double couverture.

La présente invention a alors pour but de fournir un dispositif polyvalent pour le recouvrement d'une toiture et sécurisant pour les intervenants sur la couverture et sous la couverture. Ce dispositif sera de préférence économique, léger et facile à mettre en oeuvre.

La présente invention a pour autre but de fournir un dispositif pour le recouvrement d'une toiture ou d'un bardage dont la pose est aisée.

Le dispositif proposé sera bien entendu de préférence conforme aux normes en vigueur.

À cet effet, la présente invention propose un dispositif pour le recouvrement d'une toiture ou d'un bardage comportant :
- au moins une tôle destinée à être posée sur la toiture déjà existante,
- au moins un rail, et
- au moins deux cales.
la tôle étant positionnée entre les cales et au moins un rail, tel que une première cale présente une forme tubulaire profilée de section rectangulaire, une face de cette cale présentant une fente longitudinale débouchant dans un bord transversal, et la face opposée de cette cale présentant une lumière d'accès, et tel que le rail est fixé sur les cales à travers la tôle par des dispositifs de fixation.

Avec un tel dispositif, des tôles sont posées quasi directement sur la toiture existante, juste avec interposition de cales, et elles sont maintenues par des rails venant par-dessus les tôles. Les tôles doivent donc être posées quasiment en premier, permettant de sécuriser la toiture existante. Les déplacements des ouvriers sur la toiture lors de sa pose se font sur les tôles en sécurité.

La présente invention prévoit dans son principe constructif de ramener les efforts de soulèvement liés au vent (dépression) directement aux fixations existantes de la toiture à rénover et de reprendre les efforts de charges d'exploitation et de charges neige-vent par la tôle de sur-couverture transmis à travers la plaque existante sur la structure porteuse.

Dans un exemple de réalisation, chaque cale présente une forme tubulaire profilée de section rectangulaire. Au moins l'une de ces cales permet la dilatation des tôles que l'on vient disposer sur la toiture existante. On prévoit ainsi deux types de cales : un premier type de cales pour autoriser la dilatation des tôles et un autre type de cale permettant de créer un point fixe pour positionner les tôles et ne pas avoir une couverture "flottante".

Pour les cales permettant la dilatation des tôles, on peut prévoir qu'une telle cale autorisant une dilation est telle que la fente longitudinale est traversante, que les bords de cette fente sont inclinés vers l'intérieur de la première cale, et qu'une plaquette munie d'un trou oblong débouchant dans un bord de la plaquette est disposée en appui sur les bords inclinés à l'intérieur de la cale, le trou oblong étant orienté transversalement par rapport à la fente longitudinale.

Dans un tel dispositif pour le recouvrement d'une toiture ou d'un bardage une cale pour réaliser un point fixe peut présenter une forme tubulaire profilée de section rectangulaire ; une face de cette cale peut présenter un trou oblong débouchant dans un bord longitudinal au niveau d'une lumière réalisée dans un flanc de la seconde cale, et une lumière peut être réalisée dans la face opposée à celle recevant le trou oblong pour permettre un accès à ce trou oblong. Dans une autre forme de réalisation pour cette cale, ladite cale comporte, d'une part, un profilé tubulaire en C et, d'autre part, un verrou. Le profilé tubulaire en C présente avantageusement un dos, deux flancs latéraux s'étendant à partir du dos et portant chacun un rebord replié en direction du rebord opposé. Chaque flanc latéral peut présenter une découpe du côté du rebord correspondant, les deux découpes se faisant face, le dos peut alors présenter une lumière au niveau des découpes, et le verrou est avantageusement conformé pour s'étendre transversalement à travers les découpes et présente un trou oblong disposé de telle sorte que ledit trou oblong soit disposé transversalement dans le profilé tubulaire en C lorsque le verrou est disposé à l'intérieur des deux découpes. De préférence, le verrou présente à chacune de ses extrémités dépassant des découpes un repli sensiblement à angle droit.

Pour maintenir la plaque préformée de manière fiable et solide, le rail peut présenter un profil dit en « oméga », ce qui permet de reprendre des efforts de dépression liés au vent et assurer ainsi une parfaite tenue des plaques préformées sur la toiture.

Avantageusement, il peut être mis en oeuvre sur le rail un garde-corps en périphérie de la toiture.

Avantageusement, la tête du rail dit en « oméga » présente une tête de forme aplatie, ladite tête pouvant alors recevoir un chariot de ligne de vie servant pour la mise en sécurité des intervenants durant la pose. Ainsi, les ouvriers peuvent accrocher un harnais de sécurité à ce chariot de ligne de vie.

La tôle préformée est de préférence de forme adaptée pour s'appuyer sur des creux d'ondes des plaques ondulées ce qui permet, grâce à une résistance mécanique suffisante de ladite tôle préformée, de porter entre des pannes de la structure porteuse.

La présente invention concerne également un procédé pour le recouvrement d'une toiture ou d'un bardage présentant des plaques ondulées fixées sur une structure porteuse à l'aide de vis comportant chacune un corps et une tête, ledit procédé comprenant les étapes suivantes :
- desserrer partiellement les vis fixant les plaques ondulées de la toiture sur la structure porteuse,
- placer au niveau de chaque vis desserrée une cale tubulaire de sorte que la tête de la vis soit positionnée à l'intérieur de la cale et accessible par une lumière de chaque cale,
- serrer chaque vis,
- placer la tôle sur les cales de sorte à couvrir la plaque ondulée, une cale présentant une forme tubulaire profilée de section rectangulaire, une face de cette cale présentant une fente longitudinale débouchant dans un bord transversal, et la face opposée de cette cale présentant une lumière d'accès,
- positionner au moins un rail sur la tôle de sorte qu'il soit au droit des cales,
- fixer le rail sur les cales à l'aide de dispositifs de fixation, et
- renouveler les étapes du procédé afin de recouvrir la totalité de la toiture.

Ainsi, les ouvriers peuvent se déplacer sur les tôles en cours de pose en toute sécurité.

Dans un souci d'optimisation du rendement de pose du dispositif, le positionnement de chaque cale est avantageusement repéré sur la tôle.

Avantageusement, il peut être prévu une étape pour disposer un isolant entre les plaques ondulées et les tôles. Pour améliorer la pose de l'isolant, celui-ci peut être par exemple pré-collé sous la tôle.

Enfin, la présence d'au moins deux rails disposés parallèlement l'un à côté de l'autre peut être mises à profit pour réaliser une étape de montage d'un garde-corps autoportant.

Des détails et avantages de la présente invention apparaitront mieux de la description qui suit, faite en référence au dessin schématique annexé sur lequel :
La figure 1 est une vue éclatée d'un dispositif de recouvrement selon l'invention,
La figure 2 est une vue isométrique d'une première cale du dispositif de la figure 1,
La figure 3 est une vue isométrique d'une autre cale utilisée pour le recouvrement d'une toiture ou d'un bardage,
Les figures 4a à 4c illustrent un système équivalent à la première cale de la figure 2,
Les figures 5a à 5c illustrent un système équivalent à l'autre cale de la figure 3,
La figure 6 est une vue de détail à échelle agrandie montrant partiellement un rail illustré sur la figure 1, et
La figure 7 est une vue de détail à échelle agrandie montrant partiellement un autre exemple de réalisation d'un rail.
La figure 1 illustre schématiquement un bâtiment 2 présentant une toiture 4 ainsi qu'un dispositif de réfection 6. La toiture 4 est recouverte de plaques ondulées 8 par exemple en fibres-ciment.

La structure d'une toiture 4 étant bien connue de l'homme de l'art, elle ne sera présentée que succinctement dans la description. De manière générale, comme représenté sur la figure 1, la toiture 4 du bâtiment présente une structure porteuse composée de pannes 9 supportées par une charpente 10.

Les plaques ondulées 8 sont fixées à la structure porteuse à l'aide de vis (non visibles sur le dessin) qui sont par exemple des vis auto-taraudeuses ou des tirefonds. Elles permettent grâce à une forme adaptée et à l'aide d'une rondelle d'étanchéité positionnée sous la tête de la vis de maintenir la plaque ondulée 8 sur la structure porteuse tout en assurant son étanchéité.

Bien entendu, le dispositif de réfection 6 peut s'adapter à tout type de fixation de plaques ondulées 8 sur une structure existante.

Dans l'exemple représenté à la figure 1, les plaques ondulées 8 comprennent cinq ondes et demie et présentent une largeur totale de l'ordre de 885 mm (1 mm = 0,001 m). Ces caractéristiques sont données à titre d'exemple et ne sont nullement restrictives concernant d'autres exemples d'applications de l'invention.

Le vieillissement des plaques ondulées 8 en fibres-ciment soumises aux intempéries provoque une augmentation de la porosité du matériau et des fissurations, ce qui engendre parfois l'apparition de fuites d'eau nécessitant une intervention. De plus, si les plaques ondulées 8 sont composées de fibres-ciment à base d'amiante alors le démantèlement d'une telle toiture 4 engendre des coûts importants du fait de normes contraignantes et nécessite souvent un arrêt provisoire des exploitations pour ne pas soumettre les personnes à de potentiels risques.

Afin de réaliser la réfection de ce type de toiture 4 sans avoir à ôter les plaques ondulées 8, il est proposé d'utiliser le dispositif de réfection 6 de toiture illustré sur la figure 1. Ce dispositif comprend au moins une plaque préformée 12, au moins une première cale 14, au moins un rail 16 et des dispositifs de fixation 18. La figure 1 présente une vue éclatée de ces différents éléments à disposer sur la toiture 4 déjà existante.

Pour éviter de percer les plaques ondulées 8 lors de l'installation du dispositif de réfection 6, on utilise des premières cales 14 et des secondes cales 34 pour ramener des efforts de soulèvement liés au vent (dépression) directement aux fixations existantes de la toiture 4 à rénover.

Chaque première cale 14 présente une forme adaptée pour permettre le passage d'une vis servant à fixer la plaque ondulée 8 existante sur la structure porteuse. Deux formes de réalisation pour une première cale 14 sont proposées ici, comme représenté sur la figure 2 et sur les figures 4a à 4c.

Dans la forme de réalisation de la figure 2, la première cale 14 est réalisée à partir d'une pièce tubulaire profilée de section rectangulaire, préférentiellement en acier galvanisé, par exemple d'une épaisseur de métal de l'ordre de 1,5 mm. Elle présente (figure 2) une face inférieure 20, une face latérale droite 22, une face supérieure 24 et une face latérale gauche 26.

La face inférieure 20 présente une lumière en forme de fente 28 longitudinale débouchant à une extrémité 30 de la face inférieure 20 de la première cale 14 et s'étendant sur plus de la moitié de la longueur de la première cale 14 sans cependant déboucher à l'extrémité opposée à l'extrémité 30. Cette fente 28 est en position médiane sur cette face inférieure 20. La fente 28 présente une largeur suffisante pour permettre le passage d'un corps de vis d'une vis de fixation d'une plaque ondulée pour permettre un positionnement de la première cale 14 sur une plaque ondulée 8 mais cette largeur est inférieure au diamètre de la tête de cette vis.

La face supérieure 24 de la première cale 14 (figure 2) présente une lumière 32 de forme circulaire placée au centre de la face supérieure 24. Le diamètre de la lumière 32 présente un diamètre suffisant pour permettre le passage d'un embout d'un outil de serrage pour accéder à la tête de vis introduite dans la fente 28. Le procédé d'installation de la première cale 14 sera présenté ultérieurement dans la description.

Les figures 4a à 4c montrent une autre forme de réalisation pour réaliser une première cale 14. Ici, cette première cale est constituée d'un profilé 14a et d'une plaquette 14b.

Le profilé 14a est un profilé en C. Le dos de ce profilé correspond ici à la face supérieure 24 et comporte comme celle-ci une lumière 32 en son centre. Du côté opposé au dos du profilé 14a, une fente 28a s'étend sur toute la longueur du profilé 14a, d'une extrémité à l'autre de ce profilé, et forme une lumière destinée ici aussi à recevoir un corps d'une vis de fixation d'une plaque ondulée 8. Toutefois ici, par rapport à la fente 28 de la première cale 14, la largeur de la fente 28a peut être supérieure au diamètre des têtes de vis de fixation des plaques ondulées. De chaque côté de cette fente 28a, se trouve un rebord 20a. Ce dernier est non pas parallèle au dos du profilé 14a (qui est sensiblement plan) mais légèrement incliné vers l'intérieur du profilé 14a. La figure 4b qui est une vue en section transversale du profilé 14a illustre ce léger repli vers l'intérieur des rebords 20a. À titre purement illustratif et non limitatif, la longueur du profilé 14a, de même que de la première cale 14, peut être comprise entre 100 et 150 mm, pour une largeur comprise entre 20 et 40 mm et une hauteur entre 10 et 25 mm.

La plaquette 14b se présente sous la forme d'une cale rectangulaire avec un trou oblong 14c partant du centre de la plaquette 14b et débouchant dans un bord (long bord) de celle-ci. La largeur de ce trou oblong 14c permet le passage d'un corps de vis de fixation d'une plaque ondulée 8 mais reste inférieure au diamètre d'une tête d'une telle vis. Les dimensions de la plaquette 14b sont telles qu'elle ne puisse être introduite dans le profilé 14a que de telle sorte que le trou oblong 14c s'étende transversalement par rapport audit profilé. Ainsi, la longueur L correspondant à un bord long de la plaquette 14b sera supérieure à la largeur intérieure du profilé 14a tandis que la largeur l correspondant à un bord court de la plaquette 14b sera inférieure (ou au plus égale) à la largeur intérieure du profilé 14a.

Ainsi, la plaquette 14b vient prendre place dans le profilé 14a. Pour la mise en place de la première cale 14 (figure 4), la plaquette 14b vient se glisser sur le corps d'une vis de fixation d'une plaque ondulée et la plaquette 14b vient coulisser dans le profilé 14a, sur les rebords 20a jusqu'à ce que la vis se trouve face à la lumière 32.

Comme mentionné plus haut, un autre type de cale est de préférence utilisé dans un dispositif de réfection tel que décrit ici. Une seconde cale 34 est alors notamment utilisée à proximité d'un faitage de la toiture 4. Les figures 3 et 5 présentent deux formes de réalisation possible de cette seconde cale 34.

Sur la figure 3, la seconde cale 34 présente une forme globalement similaire à la première cale 14 et est elle aussi préférentiellement en acier galvanisé. Pour éviter le perçage des plaques ondulées 8, la seconde cale 34 est de forme adaptée pour permettre le passage d'une vis servant à maintenir la plaque ondulée 8 sur sa structure support.

La seconde cale 34 présente une face supérieure 36, une face latérale droite 38, une face inférieure 40 et une face latérale gauche 42.

La face latérale droite 38 de la seconde cale 34 présente une lumière 46 préférentiellement de forme rectangulaire et positionnée en son centre. La lumière 46 présente des dimensions adaptées pour permettre le passage d'une tête de vis utilisée pour la fixation des plaques ondulées 8.

La face inférieure 40 présente une lumière en forme de trou oblong 48 disposée transversalement en position médiane dans la face inférieure 40. Ce trou oblong part sensiblement du centre de la face inférieure 40 et vient déboucher dans la lumière 46. Le trou oblong 48 présente une largeur supérieure à la largeur du corps d'une vis utilisée pour une fixation de plaque ondulée 8 et inférieure à la largeur de la tête d'une telle vis permettant ainsi de tenir la seconde cale 34 sur la plaque ondulée 8 lorsque la vis est revissée.

La face supérieure 36 de la seconde cale 34 présente une lumière 44 de forme circulaire placée au centre de la face supérieure 36. Le diamètre de la lumière 44 est suffisant pour permettre le passage d'un embout de serrage (non représenté sur les figures) et accéder ainsi à une vis positionnée dans le trou oblong 48, sensiblement en bout de ce trou oblong 48, c'est-à-dire sensiblement au centre de la seconde cale 34.

Dans la forme de réalisation illustrée sur la figure 5 (figures 5a à 5c), la seconde cale est également réalisée en deux pièces, un profilé 34a et un verrou 34b.

Le profilé 34a est lui aussi ici un profilé en C. Le dos de ce profilé correspond ici à la face supérieure 36 et comporte comme celle-ci une lumière 44 en son centre. Du côté opposé au dos du profilé 34a, une fente 28a s'étend sur toute la longueur du profilé 34a, d'une extrémité à l'autre de ce profilé, et forme une lumière destinée ici aussi à recevoir un corps d'une vis de fixation d'une plaque ondulée 8. De chaque côté de cette fente 28a, se trouve un rebord 40a. Ce dernier est non pas parallèle au dos du profilé 34a (qui est sensiblement plan) mais légèrement incliné vers l'intérieur du profilé 34a. La figure 4b qui est une vue en section transversale du profilé 14a correspond aussi au profilé 34a et illustre ce léger repli vers l'intérieur des rebords 40a.

Le profilé 34a est de préférence identique au profilé 14a avec pour seule différence la présence de deux découpes 52 au centre des bords latéraux du profilé en C, juste au-dessus des rebords 40a. Ces découpes 52 en forme de fente allongée se trouvent ainsi au niveau de la lumière 44.

Le verrou 34b se présente sous la forme d'une plaquette rectangulaire avec deux bords opposés présentant un pli à 90°, les deux plis étant orientés du même côté de la plaquette. Le verrou 34b présente ainsi la forme d'un petit pont qui est destiné à enjamber les deux rebords 40a et la fente 28a du profilé 34a en passant à travers les découpes 52. Comme on peut le voir sur la figure 5, le verrou 34b présente en outre un trou oblong 48b.

Pour mettre la seconde cale de la figure 5 en position sur une vis de fixation d'une plaque ondulée 8, cette vis étant desserrée, la tête de vis est positionnée sous la lumière 44 et le verrou 34b est mis en place à travers les découpes 52, le corps de la vis venant prendre place dans le trou oblong 48b.

Afin de recouvrir les plaques ondulées 8 de la toiture 4 à l'aide du dispositif de réfection 6, il est utilisé (figure 1) des plaques préformées 12 présentant une épaisseur de métal de l'ordre de 1 mm par exemple. Elles sont par exemple en acier, en aluminium, ou dans un autre type de métal. Il s'agit par exemple de tôles connues sous le nom "bac acier". L'homme de l'art connaissant bien les différents modèles de plaques (ou tôles) préformées, ils ne seront pas présentés dans la description.

La toiture 4 à réhabiliter est une toiture dite « toiture chaude ». Un isolant thermique 50 (figure 1) est intercalé entre la plaque ondulée 8 et la plaque préformée 12. L'isolant thermique 50 peut être par exemple en matériau de type polystyrène, en laine de roche, en laine de verre ou tout autre isolant. L'isolant 50 peut être également en matériaux compressés. En fonction des contraintes thermiques du bâtiment à réhabiliter l'isolant thermique 50 utilisé présente par exemple une épaisseur de l'ordre de 3 à 10 cm. Avantageusement, l'isolant thermique 50 est préformé afin d'épouser au mieux la forme des plaques ondulées 8 d'un côté ainsi que la forme des plaques préformées 12 d'un autre côté.

Pour maintenir les plaques préformées 12 et ramener les efforts de soulèvement liés au vent (dépression) vers les premières cales 14 et les secondes cales 34, des rails 16 sont utilisés. Chaque rail 16 est un profilé ayant par exemple une forme dite en « oméga ». La figure 6 présente une vue agrandie partielle dudit rail 16 disposé sur une plaque préformée 12 dans une première forme de réalisation.

Le rail 16 présente un premier côté et un second côté permettant à l'aide de dispositifs de fixation 18 de fixer et maintenir le rail 16 sur la toiture 4. Les différentes étapes pour installer et fixer le rail 16 sur les plaques préformées 12 seront présentées plus tard dans la description. La hauteur du rail 16 peut être par exemple comprise entre 20 et 40 mm.

Préférentiellement, le rail 16 est en alliage léger, par exemple en un alliage à base d'aluminium (mais il pourrait aussi être en acier galvanisé comme les cales) et présente une longueur de 3 à 6 m. Le type de matériau utilisé ainsi que le profil du rail 16 sont donnés à titre d'exemple non limitatif.

Dans un autre exemple de réalisation, comme présenté sur la figure 7, le rail 16 présente deux épaulements 17 en tête adaptés pour recevoir un chariot 19 de ligne de vie. Les deux épaulements 17 viennent se loger dans le chariot 19 afin que celui-ci puisse coulisser sur le rail 16. Pour faciliter le déplacement du chariot 19 sur le rail 16 celui-ci présente par exemple deux rouleaux disposés à l'avant et à l'arrière du chariot 19 comme illustré sur la figure 7. Avantageusement, le chariot 19 présente un demi-anneau adapté pour recevoir une attache comme par exemple un mousqueton afin que les intervenants soient reliés au chariot 19 à l'aide par exemple d'une corde. Le rail 16 forme alors une ligne de vie. Ainsi, les déplacements des intervenants lors de la pose du dispositif 2 sont sécurisés. De tels rails peuvent également être utilisés pour recevoir un garde-corps autoportant (non illustré). Lorsque deux rails parallèles sont montés, un tel garde-corps peut venir s'accrocher sur les deux rails. Il fournit ainsi une protection pour les personnes réalisant la couverture de la toiture et qui marchent sur les plaques préformées 12 (ou tôles) déjà posées.

Les dispositifs de fixation 18 sont adaptés pour fixer les rails 16 sur les premières cales 14 et les secondes cales 34 en traversant les plaques préformées 12. Dans l'exemple de réalisation illustré au dossier, les dispositifs de fixation 18 sont des vis auto-taraudeuses.

Dans la suite de la description, va être présenté un procédé de pose du dispositif de réfection 6 pour recouvrir une toiture 4 déjà existante dite « toiture chaude ».

Il est entendu que les étapes d'installation d'échafaudages ou d'autres dispositifs adaptés pour transporter les différentes éléments nécessaires à la réfection de la toiture 4 tels que par exemple les plaques préformées 12, les rails 16, ne seront pas présentées en détail ici.

Afin de réhabiliter la toiture 4, tout d'abord les vis servant à maintenir les plaques ondulées 8 sur la structure porteuse sont desserrées à l'aide d'un outil adapté comme par exemple un visseuse/dévisseuse présentant un embout adapté. Cette opération est d'abord réalisée pour des vis accessibles depuis le bord de la toiture 4, sans avoir à marcher sur celle-ci, à partir d'une nacelle ou d'un échafaudage. Ainsi, il est possible d'éviter les déplacements des ouvriers sur les plaques ondulées 8 lors de l'installation du dispositif.

Lorsque la surface de la plaque ondulée 8 est inférieure à la surface de la plaque préformée 12, les vis d'une (ou de) plaque(s) ondulée(s) 8 voisine(s) sont desserrées afin d'obtenir une surface équivalente à la surface de la plaque préformée 12 à poser.

Les vis sont suffisamment desserrées mais pas totalement de sorte qu'elles puissent pénétrer dans les premières cales 14 (figure 2 ou figure 4, voire autre forme de réalisation) et secondes cales 34 (figure 3 ou figure 5, voire autre forme de réalisation). Ainsi, les plaques ondulées 8 sont toujours maintenues même durant la pose des cales, ce qui améliore la sécurité du chantier.

Avantageusement, la première cale 14 est positionnée de sorte que sa face inférieure 20 (ou rebords 20a) soit face à la plaque ondulée 8 et que la tête de vis se trouve face à la lumière 32. La première cale 14 est positionnée de sorte que la fente 28 ou 28a soit parallèle à une onde de la plaque ondulée 8. Ainsi, la première cale 14 est sensiblement libre par rapport au corps de la vis ce qui permet à la première cale 14 de pouvoir effectuer un léger mouvement de translation. Cette forme avantageuse permet ainsi aux plaques préformées 12 de se dilater lors de variations importantes des températures. Dans le cas de figure d'une première cale selon la figure 2, lors d'une dilatation, la tête de vis vient glisser dans la fente 28 et dans le cas de figure d'une première cale selon la figure 4, la plaquette 14b vient se déplacer dans le profilé 14a en s'appuyant sur les rebords 20a.

Une fois la première cale 14 positionnée, la vis correspondante est resserrée.

Afin de garder une distance déterminée entre la plaque ondulée 8 et la plaque préformée 12, il est utilisé autant de premières cales 14 que de vis dévissées correspondant à la surface de la plaque préformée 12 à installer. Le procédé de positionnement de chaque première cale 14 est identique à celui présenté à l'étape précédente.

Comme discuté précédemment dans la description, il est utilisé également un autre type de seconde cale 34. Cette seconde cale 34 ne permettant pas des mouvements longitudinaux de translation des plaques préformées 12, elles sont utilisées pour des vis positionnées près du faitage de la toiture 4, afin de créer un point fixe à la plaque préformée 12.

Ainsi, les secondes cales 34 sont positionnées sur les vis près du faitage de la toiture 4 de sorte que leurs trous oblongs 48, 48b soient face aux plaques ondulées 8 et soit positionnée perpendiculairement aux ondes des plaques ondulées 8. L'utilisation de ces secondes cales 34 à proximité du faitage permet de créer des points fixes et d'éviter le risque de cisaillement des fixations du faitage lors d'une variation de température.

Afin de faciliter le serrage de la vis pour maintenir la seconde cale 34 sur la plaque ondulée 8, la lumière 44 est positionnée de sorte que la tête de la vis soit positionnée au centre de la lumière 44. Cette étape sera renouvelée autant de fois que nécessaire afin de fixer les secondes cales 34 au niveau du faitage.

Une fois les premières cales 14 fixées à l'aide des vis tel que présenté précédemment, un isolant 50 est placé (toiture chaude). L'isolant 50 peut être posé sur les plaques ondulées 8 sans aucun dispositif de collage ou bien, il peut comprendre un dispositif de collage tel qu'une colle polymère synthétique permettant de le rendre solidaire provisoirement des plaques préformées 12. La colle pour l'isolant n'a qu'un rôle provisoire car une fois en place l'isolant 50 est bloqué entre la toiture existante 4 et les plaques préformées 12.

La plaque préformée 12 est ensuite disposée sur l'isolant 50 et repose sur les premières cales 14. Les normes en ce qui concerne la pose des plaques préformées 12 c'est-à-dire la distance de recouvrement entre deux plaques préformées 12, connues de l'homme de l'art, seront bien entendu respectées.

Un premier rail 16 est alors disposé sur la plaque préformée 12 au droit des premières cales 14 perpendiculairement aux ondes des plaques ondulées 8. Pour faciliter le positionnement du rail 16 sur les premières cales 14, un repérage du positionnement des premières cales 14 peut être réalisé sur la plaque préformée 12 à l'aide par exemple d'un fil à tracer avant le positionnement du rail 16 sur la plaque préformée 12.

Afin de maintenir solidement la plaque préformée 12 sur la toiture 4, on utilisera autant de rails 16 que de lignes de premières cales 14. Également, le nombre de rails 16 à positionner sur la plaque préformée 12 est adapté en fonction de la superficie de celle-ci et des efforts estimés dus au vent.

Pour maintenir les rails 16 sur les premières cales 14 à travers les plaques préformées 12, les dispositifs de fixation 18 sont utilisés. De préférence deux dispositifs de fixation 18 sont utilisés au niveau de chaque première cale 14. Les dispositifs de fixation 18 sont positionnés au niveau de la première cale 14 sur une partie plane du rail 16 qui est en contact avec une partie supérieure de la plaque préformée 12. Les dispositifs de fixation 18 sont vissés de sorte que le rail 16 soit en contact avec la plaque préformée 12 et la fixe solidement à la structure porteuse via les premières cales 14 et/ou les secondes cales 34.

Une fois la première plaque préformée 12 posée et fixée sur la toiture 4 une autre plaque préformée 12 voisine peut être posée selon le même procédé jusqu'à ce que la toiture 4 soit totalement recouverte par les plaques préformées 12. Avantageusement, grâce au dispositif de réfection 6 et à son procédé de pose, les ouvriers peuvent, une fois la première plaque préformée 12 posée et fixée, travailler dans de meilleures conditions de sécurité. En effet, les déplacements seront réalisés uniquement sur les plaques préformées déjà posées.

Préférentiellement, les plaques préformées 12 sont disposées en partant de la gouttière en allant vers le faitage.

Grâce au dispositif de réfection de toiture proposé ici ainsi qu'à son procédé de pose, les déplacements des ouvriers sur les plaques ondulées fibrociment sont supprimés. En effet, une fois la première plaque préformée posée et fixée sur les plaques ondulées, les déplacements des ouvriers sont uniquement effectués sur les plaques préformées diminuant ainsi le risque de chutes.

Une ossature rapportée est créée par les rails ce qui permet d'une part d'augmenter la rigidité de la toiture et d'autre part d'avoir des lignes de vie pendant et après les travaux, pour les ouvriers, sécurisant encore plus le chantier et l'accessibilité pour une future maintenance.

Le dispositif de réfection décrit ci-dessus peut être utilisé sur des toitures à base de plaques ondulées mais également sur des toitures à base de tôles préformées. Ce dispositif de réfection peut, en particulier, être utilisé en couverture comme en bardage sur tout type de bâtiment.

Bien entendu, la présente invention ne se limite pas à la forme de réalisation préférée et aux variantes de réalisation présentées ci-dessus. Elle concerne également les variantes de réalisation à la portée de l'homme du métier dans le cadre des revendications ci-après.

## Revendications

1. Dispositif (6) pour le recouvrement d'une toiture (4) ou d'un bardage comportant :
- au moins une tôle (12) destinée à être posée sur la toiture (4) déjà existante,
- au moins un rail (16),
- au moins deux cales (14, 34),
la tôle (12) étant positionnée entre les cales (14, 34) et au moins un rail (16), tel que le rail (16) est fixé sur les cales (14,34) à travers la tôle (12) par des dispositifs de fixation (18), **caractérisé en ce que** :
- une première cale (14) présente une forme tubulaire profilée de section rectangulaire, une face de cette cale présentant une fente (28) longitudinale débouchant dans un bord transversal, et la face opposée de cette cale présentant une lumière (32) d'accès.

2. Dispositif (6) pour le recouvrement d'une toiture (4) ou d'un bardage selon la revendication 1, **caractérisée en ce qu'**au moins une des cales (14, 34) permet la dilation de la tôle (12).

3. Dispositif (6) pour le recouvrement d'une toiture (4) ou d'un bardage selon la revendication 1 ou 2, **caractérisé en ce que** la fente (28) longitudinale est traversante, **en ce que** les bords de cette fente (28) sont inclinés vers l'intérieur de la première cale (14), et **en ce qu'**une plaquette (14b) munie d'un trou oblong (14c) débouchant dans un bord de la plaquette est disposée en appui sur les bords inclinés à l'intérieur de la cale (14), le trou oblong (14c) étant orienté transversalement par rapport à la fente (28) longitudinale.

4. Dispositif (6) pour le recouvrement d'une toiture (4) ou d'un bardage selon l'une des revendications 1 à 3, **caractérisé en ce qu'**une seconde cale (34) présente une forme tubulaire profilée de section rectangulaire, **en ce qu'**une face de cette cale présente un trou oblong (48) débouchant dans un bord longitudinal au niveau d'une lumière (46) réalisée dans un flanc de la seconde cale, et **en ce qu'**une lumière (44) est réalisée dans la face opposée à celle recevant le trou oblong (48) pour permettre un accès à ce trou oblong.

5. Dispositif (6) pour le recouvrement d'une toiture (4) ou d'un bardage selon l'une des revendications 1 à 3, **caractérisé en ce qu'**une seconde cale (34) comporte, d'une part, un profilé tubulaire en C et, d'autre part, un verrou (34b), **en ce que** le profilé tubulaire en C présente un dos, deux flancs latéraux s'étendant à partir du dos et portant chacun un rebord replié en direction du rebord opposé, **en ce que** chaque flanc latéral présente une découpe (52) du côté du rebord correspondant, les deux découpes se faisant face, **en ce que** le dos présente une lumière (44) au niveau des découpes, et **en ce que** le verrou (34b) est conformé pour s'étendre transversalement à travers les découpes (52) et présente un trou oblong disposé de telle sorte que ledit trou oblong soit disposé transversalement dans le profilé tubulaire en C lorsque le verrou (34b) est disposé à l'intérieur des deux découpes (52).

6. Dispositif (6) pour le recouvrement d'une toiture (4) ou d'un bardage selon la revendication 5, **caractérisé en ce que** le verrou (34b) présente à chacune de ses extrémités dépassant des découpes un repli sensiblement à angle droit.

7. Dispositif (6) pour le recouvrement d'une toiture (4) ou d'un bardage selon l'une quelconque des revendications 1 à 6, **caractérisé en ce que** le rail (16) présente un profil dit en « oméga ».

8. Dispositif (6) pour le recouvrement d'une toiture (4) ou d'un bardage selon l'une quelconque des revendications 1 à 7, **caractérisé en ce que** la tôle (12) est de forme adaptée pour s'appuyer sur des creux d'ondes des plaques ondulées (8).

9. Procédé pour le recouvrement d'une toiture (4) ou d'un bardage présentant des plaques ondulées (8) fixées sur une structure porteuse à l'aide de vis comportant chacune un corps et une tête, tel qu'il comprend les étapes suivantes :
- desserrer partiellement les vis fixant des plaques ondulées (8) de la toiture (4) sur la structure porteuse,
- placer au niveau de chaque vis desserrée une cale (14, 34) tubulaire de sorte que la tête de la vis soit positionnée à l'intérieur de la cale et accessible par une lumière (32, 44) de chaque cale (14, 34), une première cale (14) présentant une forme tubulaire profilée de section rectangulaire, une face de cette cale présentant une fente (28) longitudinale débouchant dans un bord transversal, et la face opposée de cette cale présentant une lumière (32) d'accès,
- serrer chaque vis,
- placer la tôle (12) sur les cales (14, 34) de sorte à couvrir la plaque ondulée (8),
- positionner au moins un rail (16) sur la tôle (12) de sorte qu'il soit au droit des cales (14, 34),
- fixer le rail (16) sur les cales (14, 34) à l'aide de dispositifs de fixation (18), et
- renouveler les étapes du procédé afin de recouvrir la totalité de la toiture (4).

10. Procédé pour la réfection d'une toiture (4) selon la revendication 9, **caractérisé en ce que** le positionnement de chaque cale (14, 34) est repéré sur la tôle (12).

11. Procédé pour la réfection d'une toiture (4) selon l'une quelconque des revendications 9 ou 10, **caractérisé en ce qu'**un isolant est disposé entre les plaques ondulées (8) et les tôles (12).

12. Procédé pour la réfection d'une toiture (4) selon la revendication 11, **caractérisé en ce que** l'isolant (50) est pré-collé sous la tôle (12).

13. Procédé pour la réfection d'une toiture (4) selon l'une des revendications 9 à 12, **caractérisé en ce qu'**un garde-corps autoportant est monté sur au moins deux rails (16).

## Patentansprüche

1. Vorrichtung (6) zum Bedecken einer Bedachung (4) oder einer Fassadenverkleidung, umfassend:
- wenigstens ein Blech (12), das dazu bestimmt ist, auf der bereits vorhandenen Bedachung (4) angeordnet zu werden,
- wenigstens eine Schiene (16),
- wenigstens zwei Unterlegstücke (14, 34),
wobei das Blech (12) derart zwischen den Unterlegstücken (14, 34) und wenigstens einer Schiene (16) positioniert wird, dass die Schiene (16) über das Blech (12) durch Befestigungsvorrichtungen (18) an den Unterlegstücken (14, 34) befestigt wird,
**dadurch gekennzeichnet, dass**
- ein erstes Unterlegstück (14) eine profilartige rohrförmige Form mit rechteckigem Querschnitt aufweist, wobei eine Seite dieses Unterlegstücks einen länglichen Schlitz (28) aufweist, der in einem Querrand mündet, und wobei die gegenüberliegende Seite dieses Unterlegstücks eine Zugangsöffnung (32) aufweist.

2. Vorrichtung (6) zum Bedecken einer Bedachung (4) oder einer Fassadenverkleidung nach Anspruch 1, **dadurch gekennzeichnet, dass** wenigstens eines der Unterlegstücke (14, 34) die Dehnung des Blechs (12) ermöglicht.

3. Vorrichtung (6) zum Bedecken einer Bedachung (4) oder einer Fassadenverkleidung nach Anspruch 1 oder 2, **dadurch gekennzeichnet, dass** der längliche Schlitz (28) durchgehend ist und dass die Ränder dieses Schlitzes (28) zum Inneren des ersten Unterlegstücks (14) hin geneigt sind, und dass ein Plättchen (14b), das mit einem Langloch (14c) versehen ist, das in einem Rand des Plättchens mündet, in Anlage an die geneigten Ränder im Inneren des Unterlegstücks (14) angeordnet ist, wobei das Langloch (14c) in Bezug auf den länglichen Schlitz (28) quer ausgerichtet ist.

4. Vorrichtung (6) zum Bedecken einer Bedachung (4) oder einer Fassadenverkleidung nach einem der Ansprüche 1 bis 3, **dadurch gekennzeichnet, dass** ein zweites Unterlegstück (34) eine profilartige rohrförmige Form mit rechteckigem Querschnitt aufweist, dass eine Seite dieses Unterlegstücks ein Langloch (48) aufweist, das in einem Längsrand auf der Höhe einer Öffnung (46) mündet, die in einer Flanke des zweiten Unterlegstücks gebildet ist, und dass eine Öffnung (44) in der Seite gebildet ist, die jener entgegengesetzt ist, die das Langloch (48) beinhaltet, um den Zugang zu diesem Langloch zu ermöglichen.

5. Vorrichtung (6) zum Bedecken einer Bedachung (4) oder einer Fassadenverkleidung nach einem der Ansprüche 1 bis 3, **dadurch gekennzeichnet, dass** ein zweites Unterlegstück (34) einerseits ein rohrförmiges C-Profil und andererseits einen Riegel (34b) umfasst und dass das rohrförmiges C-Profil einen Rücken umfasst, wobei sich zwei Seitenflanken ausgehend von dem Rücken erstrecken und jeweils einen Flansch tragen, der in Richtung auf den gegenüberliegenden Flansch umgebogen ist, und dass jede Seitenflanke einen Ausschnitt (52) an der Seite des entsprechenden Flansches aufweisen, wobei die zwei Ausschnitte einander zugewandt sind, und dass der Rücken auf der Höhe der Ausschnitte eine Öffnung (44) aufweist, und dass der Riegel (34b) derart ausgebildet ist, dass er sich quer durch die Ausschnitte (52) erstreckt und ein Langloch aufweist, das derart angeordnet ist, dass das Langloch quer in dem rohrförmigen C-Profil angeordnet ist, wenn der Riegel (34b) im Inneren der zwei Ausschnitte (52) angeordnet ist.

6. Vorrichtung (6) zum Bedecken einer Bedachung (4) oder einer Fassadenverkleidung nach Anspruch 5, **dadurch gekennzeichnet, dass** der Riegel (34b) an jedem seiner Enden, die über die Ausschnitte hinausragen, eine im Wesentlichen im rechten Winkel umgebogene Kante aufweist.

7. Vorrichtung (6) zum Bedecken einer Bedachung (4) oder einer Fassadenverkleidung nach einem der Ansprüche 1 bis 6, **dadurch gekennzeichnet, dass** die Schiene (16) ein so genanntes "Omega"-Profil aufweist.

8. Vorrichtung (6) zum Bedecken einer Bedachung (4) oder einer Fassadenverkleidung nach einem der Ansprüche 1 bis 7, **dadurch gekennzeichnet, dass** das Blech (12) eine geeignete Form aufweist, um an den Wellentälern von Wellenplatten (8) anzuliegen.

9. Verfahren zum Bedecken einer Bedachung (4) oder einer Fassadenverkleidung, die Wellenplatten (8) aufweist, die mithilfe von Schrauben, die jeweils einen Körper und einen Kopf umfassen, an einer Tragstruktur befestigt sind, wobei es die folgenden Schritte umfasst:
- teilweises Lösen der Schrauben, welche die Wellenplatten (8) der Bedachung (4) an der Tragstruktur befestigen,
- Anbringen eines rohrförmigen Unterlegstücks (14, 34) auf der Höhe jeder gelösten Schraube, so dass der Kopf der Schraube im Inneren des Unterlegstücks positioniert ist und durch eine Öffnung (32, 44) jedes Unterlegstücks (14, 34) zugänglich ist, wobei ein erstes Unterlegstück (14) eine profilartige rohrförmige Form mit rechteckigem Querschnitt aufweist, wobei eine Seite dieses Unterlegstücks einen länglichen Schlitz (28) aufweist, der in einem Querrand mündet, und die gegenüberliegende Seite dieses Unterlegstücks eine Zugangsöffnung (32) aufweist,
- Anziehen von jeder Schraube,
- Platzieren des Blechs (12) auf den Unterlegstücken (14, 34), so dass die Wellenplatte (8) bedeckt ist,
- Positionieren von wenigstens einer Schiene (16) auf dem Blech (12), so dass sie sich am Ort der Unterlegstücke (14, 34) befindet,
- Befestigen der Schienen (16) an den Unterlegstücken (14, 34) mithilfe von Befestigungsvorrichtungen (18), und
- Wiederholen der Schritte des Verfahrens, um die gesamte Bedachung (4) zu bedecken.

10. Verfahren zum Instandsetzen einer Bedachung (4) nach Anspruch 9, **dadurch gekennzeichnet, dass** die Positionierung jedes Unterlegstücks (14, 34) auf dem Blech (12) angezeigt wird.

11. Verfahren zum Instandsetzen einer Bedachung (4) nach einem der Ansprüche 9 oder 10, **dadurch gekennzeichnet, dass** ein Isoliermaterial zwischen den Wellenplatten (8) und den Blechen (12) angeordnet wird.

12. Verfahren zum Instandsetzen einer Bedachung (4) nach Anspruch 11, **dadurch gekennzeichnet, dass** das Isoliermaterial (50) vorab unter das Blech (12) geklebt wird.

13. Verfahren zum Instandsetzen einer Bedachung (4) nach einem der Ansprüche 9 bis 12, **dadurch gekennzeichnet, dass** ein selbsttragendes Geländer auf wenigstens zwei Schienen (16) montiert wird.

## Claims

1. A device (6) for covering a roof (4) or a cladding comprising:
- at least one metal sheet (12) intended to be placed on the existing roof (4),
- at least one rail (16),
- at least two spacers (14, 34),
the metal sheet (12) being positioned between the spacers (14, 34) and at least one rail (16), such that the rail (16) is attached on the spacers (14, 34) through the metal sheet (12) by attachment devices (18),
**characterized in that**:
- a first spacer (14) has a profiled tubular shape with a rectangular cross-section, one surface of this spacer having a longitudinal slit (28) opening into a transversal edge, and the surface opposite this spacer having an access opening (32).

2. The device (6) for covering a roof (4) or a cladding according to Claim 1, **characterised in that** at least one of the spacers (14, 34) allows expansion of the metal sheet (12).

3. The device (6) for covering a roof (4) or a cladding according to Claim 1 or 2, **characterised in that** the longitudinal slit (28) is a through-slit, **in that** the edges of this slit (28) are tilted towards the inside of the first spacer (14), **in that** a small plate (14b) having a slotted hole (14c) opening into an edge of the small plate is arranged supported on the inwardly tilted edges of the spacer (14), the slotted hole (14c) being oriented transversally with respect to the longitudinal slit (28).

4. The device (6) for covering a roof (4) or a cladding according to one of Claims 1 to 3, **characterised in that** a second spacer (34) has a profiled tubular shape with a rectangular cross-section, **in that** one surface of this spacer has a slotted hole (48) opening into a longitudinal edge at an opening (46) provided in a flank of the second spacer, and **in that** an opening (44) is provided in the surface opposite to the one receiving the slotted hole (48) to allow access to this slotted hole.

5. The device (6) for covering a roof (4) or a cladding according to one of Claims 1 to 3, **characterised in that** a second spacer (34) includes, on the one hand, a C-shaped tubular pattern and, on the other hand, a lock (34b), **in that** the C-shaped tubular pattern has a back, two side flanks extending from the back and each holding an edge folded toward the opposite edge, **in that** each side flank has a cut (52) on the corresponding edge side, the two cuts facing each other, **in that** the back has an opening (44) at the cuts, and **in that** the lock (34b) is adapted to extend transversally though the cuts (52) and has a slotted hole which is arranged such that said slotted hole is transversally arranged in the C-shaped tubular pattern when the lock (34b) is arranged inside the two cuts (52).

6. The device (6) for covering a roof (4) or a cladding according to Claim 5, **characterised in that** the lock (34b) has at each of its ends, protruding from the cuts, a fold which is substantially at right angle.

7. The device (6) for covering a roof (4) or a cladding according to one of Claims 1 to 6, **characterised in that** the rail (16) has a so-called "omega" profile.

8. The device (6) for covering a roof (4) or a cladding according to one of Claims 1 to 7, **characterised in that** the metal sheet (12) has a shape which is adapted to be supported on wave recesses of the undulated plates.

9. A method for covering a roof (4) or a cladding having undulated plates (8) attached on a support structure with screws each including a body and a head, such that it comprises the steps of:
- partially loosening the screws attaching the undulated plates (8) of the roof (4) to the support structure,
- placing at each loose screw a tubular spacer (14, 34) so that the head of the screw is positioned inside the spacer and is accessible by an opening (32, 44) of each spacer (14, 34), a first spacer (14) having a profiled tubular shape with a rectangular cross-section, one surface of this spacer having a longitudinal slit (28) opening into a transversal edge, and the opposite surface of this spacer having an access opening (32),
- tightening each screw,
- placing the metal sheet (12) on the spacers (14, 34) in order to cover the undulated plate (8),
- positioning at least one rail (16) on the metal sheet (12) so that it is in line with the spacers (14, 34),
- attaching the rail (14) on the spacers (14, 34) using attachment devices (18), and
- repeating the steps of the method to cover the whole roof (4).

10. The method for renovating a roof (4) according to Claim 9, **characterised in that** the position of each spacer (14, 34) is identified on the metal sheet (12).

11. The method for renovating a roof (4) according to any of Claims 9 or 10, **characterised in that** an insulating material is arranged between the undulated plates (8) and the metal sheets (12).

12. The method for renovating a roof (4) according to Claim 11, **characterised in that** the insulating material (50) is pre-adhered under the metal sheet (12).

13. The method for renovating a roof (4) according to one of Claims 9 to 12, **characterised in that** a self-supporting railing is mounted on at least two rails (16).
